# EUROPÄISCHE PATENTSCHRIFT

(11) **EP 1 976 787 B1**
(45) Veröffentlichungstag und Bekanntmachung des Hinweises auf die Patenterteilung: **19.10.2011**
(21) Anmeldenummer: 06763006.1
(22) Anmeldetag: 07.08.2006
(51) Int. Cl.: B65H 29/58

(54) **VORRICHTUNG ZUM UMLENKEN VON BLATTGUT**
APPARATUS FOR DEFLECTING SHEET MATERIAL
DISPOSITIF DE CHANGEMENT DE DIRECTION POUR DES ARTICLES SOUS FORME DE FEUILLES

(30) Priorität: 08.08.2005 DE 102005037299
(43) Veröffentlichungstag der Anmeldung: 08.10.2008
(73) Patentinhaber: Giesecke & Devrient GmbH, 81677 München (DE)
(72) Erfinder: HÄUSLER, August, 82515 Wolfratshausen (DE)
(74) Vertreter: Vierheilig, Achim
(86) Internationale Anmeldenummer: PCT/EP2006/007804
(87) Internationale Veröffentlichungsnummer: WO 2007/017233

(56) Entgegenhaltungen:
- WO-A-2005/068333
- DE-A1- 19 632 224

## Beschreibung

Die Erfindung betrifft eine Vorrichtung zum Umlenken von flachem, rechteckigen Blattgut, insbesondere von blattförmigen Wertdokumenten, wie z. B. Banknoten, von einer ersten Blattguttransportstrecke mit einer ersten Transportrichtung zu einer zweiten Blattguttransportstrecke mit einer zur ersten Transportrichtung verschiedenen zweiten Transportrichtung, insbesondere zum Ändern der Transportrichtung um 90° oder um 180°. Die Erfindung betrifft desweiteren eine Vorrichtung zum Bearbeiten von blattförmigen Wertdokumenten, insbesondere Banknoten, mit einer solchen Umlenkvorrichtung zwischen einer ersten und einer zweiten Transportstrecke mit unterschiedlichen Transportrichtungen.

Umlenkvorrichtungen bei denen Blattgut z. B. um 90° oder 180° umgelenkt werden, werden beispielsweise in Banknotenbearbeitungsvorrichtungen eingesetzt. Herkömmliche Umlenkvorrichtungen sind aber entweder nicht dazu geeignet, einen ununterbrochenen Banknotenstrom mit hoher Durchsatzgeschwindigkeit derart umzulenken, oder sind zumindest vergleichsweise aufwendig hinsichtlich Platzbedarf und/oder ihrem strukturellen Aufbau.

Aus der US-2005/0029168 A1 ist beispielsweise eine aus mehreren Modulen bestehende Banknotenbearbeitungsvorrichtung bekannt, in der auch die Umlenkvorrichtung gemäß der nachfolgend beschriebenen Erfindung vorteilhaft einsetzbar ist. Diese Banknotenbearbeitungsvorrichtung ist als Tischaufsatzgerät konfiguriert und dient dazu, die Banknoten eines von einem Bearbeiter in ein Eingabefach eingelegten Banknotenstapels zu vereinzeln, die vereinzelten Banknoten hinsichtlich charakteristischer Merkmale mittels geeigneter Mess- und Analyseeinrichtungen zu überprüfen, die überprüften Banknoten entsprechend des jeweiligen Überprüfungsergebnisses zu sortieren und je nach Sortierergebnis in einem vorbestimmten Ausgabefach mittels eines Spiralfachstaplers abzustapeln. Die Ausgabefächer sind teilweise nebeneinander und teilweise übereinander derart angeordnet, dass alle Ausgabefächer möglichst gut von der Bedienperson erreichbar sind. Die Banknoten werden innerhalb der Module grundsätzlich in Querausrichtung transportiert.

Ein Nachteil dieser Banknotenbearbeitungsvorrichtung besteht darin, dass eine sehr voluminöse, aus Leitblechen und verdrillten Transportbändern gebildete Transportstrecke vorgesehen ist, um die Banknoten so zu drehen, dass sie seitlich zu den angrenzenden Modulen in Querausrichtung weiter transportiert werden können. Dabei werden die Banknoten mittels der verdrillten Transportbänder zunächst um 90° um ihre Transportachse gedreht, anschließend werden die Banknoten um eine quer zur Transportrichtung liegende Achse um 90° umgelenkt und in dieser Ausrichtung in das angrenzende Modul überführt. Dort werden die Banknoten wieder in ihre ursprüngliche Orientierung zurückgeführt, indem sie zunächst wieder um 90° umgelenkt und anschließend wieder mittels der verdrillten Transportbänder um 90° um die Transportachse gedreht werden. Dieses Verfahren zur Überführung der Banknoten von einem Modul in ein benachbartes Modul unter Beibehaltung der Blattgutorientierung relativ zur Transportrichtung ist sehr aufwendig hinsichtlich Platzbedarf und strukturellem Aufbau, erlaubt es aber immerhin, einen ununterbrochenen Banknotenstrom mit hoher Durchsatzgeschwindigkeit umzulenken.

Aus der WO97/33823 ist eine Vorrichtung zum Ändern der Transportrichtung von Einzelblättern bekannt, wie man sie wohl in der aus der US-2005/0029168 A1 bekannten Banknotenbearbeitungsvorrichtung einsetzen könnte, um die Banknoten um 90° zu den benachbarten Modulen umzulenken. In Querausrichtung transportierte Banknoten würden dann nach der 90°-Umlenkung in Längsausrichtung zum benachbarten Modul weitergeleitet und könnten dort in entsprechender Weise wieder um 90° umgelenkt werden, wodurch sie anschließend wieder in Querausrichtung weiterbearbeitet werden könnten. Diese Vorrichtung hat aber den Nachteil, dass der Umlenkbereich erst freigemacht werden muss, bevor die nächstfolgende Banknote in den Umlenkbereich einlaufen kann. Es ist daher mit dieser Vorrichtung nicht möglich, einen ununterbrochenen Banknotenstrom mit hoher Durchsatzgeschwindigkeit umzulenken.

Auch die DE 196 32 224 A1 beschreibt eine Vorrichtung zum Umlenken von Blattgut. Darin wird vorgeschlagen, auf Umlenkrollen im Umlenkbereich zu verzichten und statt dessen Transportriemen der zuführenden und der abführenden Transportstrecken jeweils bis über die Umlenkzone derart zu erstrecken, dass die Banknote aus der Umlenkzone mittels des Transportbands der abführenden Transportstrecke abgezogen wird. Mittels eines Hebe-Rollen-Systems wird das Transportband der abführenden Transportstrecke immer dann gegen die Abzugsebene des Umlenkbereichs gedrückt, wenn der Abzugsebene eine Banknote zugeführt worden ist. Um den Durchsatz bei Vermeidung der zuvor beschriebenen Kollisionsgefahr aufeinanderfolgender Banknoten zu erhöhen, sieht eine besondere Ausführungsform vor, die aufeinanderfolgenden Banknoten mittels einer Weiche abwechselnd einer ersten oder einer zweiten Abzugsebene zuzuleiten, so dass das nächstfolgende Blatt bereits der zweiten Abzugsebene zugeführt werden kann, noch bevor das vorausgehende Blatt vollständig von der ersten Abzugsebene abgezogen und weitergeleitet wurde. Dazu sind dementsprechend zwei Abzugssysteme erforderlich, eines für jede Abzugsebene. Zwar lässt sich auf diese Weise ein ununterbrochener Banknotenstrom mit hoher Durchsatzgeschwindigkeit umlenken. Jedoch erfordert das Vorsehen mehrerer Abzugssysteme einen hohen konstruktiven Aufwand.

In WO 2005/068333 A2 ist eine Blattgutbearbeitungsvorrichtung, insbesondere Vorrichtung zum Stapeln von Blattgut, wie beispielsweise Banknoten, beschrieben in der transportiertes Blattgut abgebremst wird, indem zu einem Zeitpunkt, an dem das Blattgut noch nicht vollständig abgebremst ist, nur auf einen in Transportrichtung rückwärtigen Teil des Blattguts bremsend eingewirkt wird. Aufgrund der beim Bremsvorgang im Blattgut wirkenden Trägheitskräfte führt dies zu einem selbständigen Strecken des Blattguts, wodurch ein Falten und Knittern des Blattguts beim Abbremsen ausgeglichen oder vollständig vermieden wird.

Aufgabe der vorliegenden Erfindung ist es daher, eine Vorrichtung zum Umlenken von Blattgut, wie z. B. Banknoten oder anderen blattförmigen Wertdokumenten, zwischen einer ersten und einer zweiten Blattguttransportstrecke mit unterschiedlichen Transportrichtungen vorzuschlagen, welche einen ununterbrochenen Banknotenstrom mit hoher Durchsatzgeschwindigkeit bei relativ geringem konstruktiven Aufwand ermöglicht.

Diese Aufgabe wird durch eine Umlenkvorrichtung mit den Merkmalen des unabhängigen Anspruchs 1 gelöst. In davon abhängigen Ansprüchen sind vorteilhafte Ausgestaltungen und Weiterbildungen der Erfindung angegeben, insbesondere eine Vorrichtung zum Bearbeiten von blattförmigen Wertdokumenten mit einer solchen Umlenkvorrichtung.

Die erfindungsgemäße Umlenkvorrichtung zeichnet sich unter anderem dadurch aus, dass sich die Blattgutorientierung relativ zur Transportrichtung beim Umlenken des Blattguts nicht ändert. Vielmehr wird von der ersten Transportstrecke in Querausrichtung zugeführtes Blattgut in dieser Ausrichtung umgelenkt und an die nachfolgende zweite Transportstrecke weitergeleitet. Dazu dienen einerseits eine Anlageplatte, die eine Transportbahn für das zu transportierende Blattgut definiert und den Umlenkbereich mit einer Blattgutzuführzone und einer Blattgutabführzone umfasst, und andererseits mindestens ein Schieber der dazu dient, eine nachlaufende Kante des der Blattgutzuführzone zugeführten Blattguts zu kontaktieren, d. h. das Blattgut von hinten zu schieben. Der Schieber ist derart gelagert, dass durch Verlagerung des Schiebers das in der Blattgutzuführzone kontaktierte Blattgut entlang der Transportbahn von der Blattgutzuführzone zur Blattgutabführzone geschoben wird, und zwar unter Beibehaltung der Blattgutorientierung relativ zur Schieberichtung.

Dadurch lässt sich ein ununterbrochener Banknotenstrom bei relativ geringem technischen Aufwand entlang einer vorgegebenen Transportbahn unter Beibehaltung der Blattgutorientierung um einen gewünschten Winkel umlenken.

Die Verlagerung des Schiebers ist besonders einfach realisierbar, wenn der Schieber um eine Drehachse drehbar gelagert wird. Die Umlenkung des Blattguts erfolgt dann entlang einer Kreisbahn.

Nachdem der Schieber das Blattgut von der Blattgutzuführzone zur Blattgutabführzone geschoben hat, wird er wieder zur Blattgutzuführzone verlagert, um dort nachfolgendes Blattgut in entsprechender Weise zu kontaktieren und zur Blattgutabführzone zu verschieben. Vorzugsweise wird der Schieber zu diesem Zweck nicht zurückgeführt sondern dreht sich kontinuierlich in einer Richtung um seine Drehachse. Transportgeschwindigkeit und Taktung der zugeführten Banknoten lassen sich mit der Drehgeschwindigkeit des Schiebers so abstimmen, dass eine ruckfreie Übergabe des Blattguts von der Transportstrecke in die Blattgutzuführzone gewährleistet ist.

Zur Erhöhung des Durchsatzes ist es darüber hinaus vorteilhaft, mindestens zwei Schieber vorzusehen, die relativ zu einem Schieberverlagerungszentrum, insbesondere also relativ zu der zuvor erwähnten Drehachse des Schiebers, symmetrisch angeordnet sind. Bei einer Umlenkung um 180° ist es beispielsweise sinnvoll, mindestens zwei Schieber vorzusehen, so dass der zweite Schieber nachfolgendes Blattgut in der Blattgutzuführzone erfasst, während der erste Schieber zuvor zugeführtes, bereits umgelenktes Blattgut von der Blattgutabführzone einer nachgeordneten Transportstrecke zuleitet. Je nach Abstand zwischen den transportierten Banknoten können auch drei oder vier solcher Schieber vorgesehen sein.

Der Schieber kann beispielsweise fingerartig ausgebildete Schieberelemente besitzen, die dann vorzugsweise senkrecht in die Blattguttransportbahn eingreifen. Es ist sinnvoll, mindestens zwei, vorzugsweise vier oder mehr Schieberelemente am Schieber vorzusehen, so dass das Blattgut an seiner nachlaufenden Kante gleichmäßig geschoben wird.

Um das Blattgut von der Blattgutzuführzone zur Blattgutabführzone verschieben zu können, ist es erforderlich, dass der Schieber bzw. die Schieberelemente des Schiebers in die Blattguttransportbahn eingreifen. Dies birgt insbesondere im Falle eines drehbar gelagerten Schiebers die Gefahr, dass das Blattgut während seiner Zuführung zur Blattgutzuführzone mit den sich um die Drehachse bewegenden Schieberelementen kollidiert. Diese Bewegungen müssen daher so koordiniert sein, dass die nachlaufende Kante des zugeführten Blattguts zeitlich vor dem radial innen liegenden Schieberelement an der Blattgutzuführzone eintrifft. Das hat aber den Nachteil, dass der Abstand zwischen dem zugeführten Blattgut ausreichend groß sein muss, damit die Schieberelemente nicht mit nachlaufendem Blattgut kollidieren.

Eine bevorzugte Ausführungsform der Umlenkvorrichtung sieht daher vor, dass das mindestens eine Schieberelement in Verlagerungsrichtung des Schiebers erst kurz vor Erreichen der Blattgutzuführzone in die Blattguttransportbahn eintaucht und dementsprechend hinter der Blattgutabfuhrzone aus der Blattguttransportbahn wieder auftaucht. Bei geeigneter Ausbildung lässt sich dadurch erreichen, dass der erste Kontakt der Schieberelemente mit dem Blattgut über die gesamte nachlaufende Kante des Blattguts erfolgt. Gleichzeitig ist es ausgeschlossen, dass die Schieber mit nachfolgendem Blattgut, welches mit einem geringen Abstand auf das vorausgegangene Blattgut transportiert wird, kollidiert.

Das Ein- und Auftauchen der Schieberelemente in und aus der Blattguttransportbahn lässt sich auf unterschiedliche Weise realisieren. Gemäß einer ersten bevorzugten Variante ist ein Getriebe für den Schieber vorgesehen, welches dazu dient, den drehbaren Schieber mit seinen Schieberelementen zum geeigneten Zeitpunkt aktiv abzusenken bzw. anzuheben.

Eine konstruktiv wesentlich einfachere, zweite bevorzugte Variante sieht statt dessen eine Einlaufschräge in Blattguttransportrichtung vor der Blattgutzuführzone und eine Auslaufschräge in Blattguttransportrichtung hinter der Blattgutabführzone vor. Mittels der Ein- und Auslaufschrägen wird das Niveau der Blattguttransportbahn im Umlenkbereich der Anlageplatte an eir höheres oder niedrigeres Niveau der Blattguttransportbahn in Transportrich tung vor und hinter dem Umlenkbereich so angepasst, dass die Schieberelemente im Bereich der Ein- und Auslaufschrägen in die Blattguttransportbahr des Umlenkbereichs ein- bzw. aus der Blattguttransportbahn wieder auftauchen.

Um einen zuverlässigen Blattguttransport des Blattguts insbesondere im Umlenkbereich der Anlageplatte zu gewährleisten, ist vorzugsweise eine Deckplatte vorgesehen, die zusammen mit der Anlageplatte einen Spalt definiert, in dem die Blattguttransportbahn liegt. Damit die Schieberelemente in diesem Fall bei ihrer Verlagerung von der Blattgutzuführzone zur Blattgutabführzone in die Blattguttransportbahn hineinragen können, weisen entweder die Anlageplatte und/oder die Deckplatte entsprechende Durchbrechungen für die Schieberelemente auf. Es ist sogar zweckmäßig, dass die Schieberelemente durch die Blattguttransportbahn hindurch in die jeweils andere Platte hinein oder durch diese hindurch ragen, um zu verhindern, dass das Blattgut zwischen den Schieberelementen und einer der beiden Platten hindurch rutscht.

Im Falle der vorgenannten zweiten Variante mit Ein- und Auslaufschrägen erstrecken sich diese Durchbrechungen bis in die Ein- und Auslaufschrägen hinein.

Mittels der vorbeschriebenen Umlenkvorrichtung lässt sich das Blattgut beispielsweise um 90° oder mehr umlenken, insbesondere auch um 180°, je nach dem, wie die beiden an die Umlenkvorrichtung angrenzenden Transportstrecken ausgerichtet sind.

Die Koordination der Schieberbewegung mit der Transportgeschwindigkeit und zeitlichen Taktung der zugeführten Banknoten lässt sich mittels einer separaten, entsprechend gesteuerten Transporteinrichtung erzielen, die vorzugsweise zumindest in Blattguttransportrichtung vor der Blattgutzuführzone und gegebenenfalls auch in Blattguttransportrichtung hinter der Blattgutabführzone vorgesehen ist. Dabei kann es sich beispielsweise um Transportrollen handeln. Die Anlageplatte und gegebenenfalls auch die Deckplatte können sich dazu bis in einen Bereich vor die Blattgutzuführzone und hinter die Blattgutabführzone erstrecken, wobei die Transportrollen durch die Platten in die Blattguttransportbahn hineinragen.

Nachfolgend wird die Erfindung anhand der begleitenden Zeichnungen beispielhaft näher erläutert. Darin zeigen:
- Fig. 1: eine aus mehreren Modulen bestehende Banknotenbearbeitungsvorrichtung als Desktop-Ausführung,

- Fig. 2: eine Draufsicht auf eine erfindungsgemäße Umlenkvorrichtung,
- Fig. 3: eine Seitenansicht der Umlenkvorrichtung aus Fig. 2,
- Fig. 4: einen vergrößerten Ausschnitt der Seitenansicht gemäß Fig. 3,
- Fig. 5a: bis 5d die Umlenkvorrichtung der Fig. 2 bis 4 perspektivisch von unten, ohne die Anlageplatte.

Fig. 1 zeigt als konkretes Beispiel für eine Vorrichtung zum Bearbeiten von blattförmigen Wertdokumenten eine Banknotenbearbeitungsvorrichtung 100. Die Vorrichtung ist modulweise aufgebaut und besteht im dargestellten Ausführungsbeispiel aus drei Modulen 200. Das linke Modul umfasst einen Blattgutvereinzeler 300 mit einem Eingabefach, in das eine Bedienperson einen Banknotenstapel oder andere Wertdokumente, wie z. B. Schecks, einlegen kann. Die Banknoten werden mittels des Vereinzelers 300 einzeln in das linke Modul 200 eingezogen und mittels darin enthaltener Einrichtungen zum Messen und Prüfen von Blattguteigenschaften überprüft und sortiert. Diese Prüfung kann sich beispielsweise nur auf die Denomination der eingegebenen Banknoten beschränken. Zusätzlich oder statt dessen können aber auch die Qualität und/oder Echtheitsmerkmale der Banknoten überprüft werden. Banknoten, die gewisse Prüfkriterien nicht erfüllen, weil z. B. die Denomination nicht bestimmbar ist und/ oder das Ergebnis der Echtheitsprüfung negativ ausfiel und/oder die Umlauffähigkeit nicht mehr gegeben ist, werden als sogenannte "Rejects" in dem über dem Vereinzeler 300 angeordneten Reject-Fach 400 ausgegeben. Die übrigen Dokumente werden entsprechend dem Prüfergebnis einem vorbestimmten Ausgabefach 500 zugeführt, so dass sie von der Bedienperson entsprechend sortiert den Ausgabefächern 500 entnommen werden können.

Im dargestellten Ausführungsbeispiel dienen die beiden rechten Module 200 lediglich der Ausgabe der Banknoten. Einrichtungen zum Messen und Prüfen der Banknoten müssen hier nicht, können aber enthalten sein. Alle Ausgabefächer 400, 500 sind im dargestellten Ausführungsbeispiel als Spiralfachstapler ausgeführt.

Die Banknoten werden in der Banknotenbearbeitungsvorrichtung 100 im Querformat eingegeben, verarbeitet und ausgegeben. Zum Transportieren der Banknoten von einem Modul 200 zum nächsten Modul 200 kann vorteilhaft eine Umlenkvorrichtung eingesetzt werden, wie sie nachfolgend anhand der Fig. 2 bis 5 beschrieben wird. Eine solche Umlenkvorrichtung kann beispielsweise im Bereich der Rückseite eines Moduls 200 in vertikaler Ausrichtung derart vorgesehen sein, dass die in Querformat transportierten Banknoten BN der Umlenkvorrichtung senkrecht von oben zugeführt und in einer um 90° dazu liegenden Abzugsrichtung unter Beibehaltung der Querausrichtung weitergeleitet werden. Eine derartige Anordnung ist besonders platzsparend. In dem nächsten Modul 200 kann die Banknote dann gegebenenfalls wieder um 90° mittels der Umlenkvorrichtung umgelenkt werden.

Fig. 2 zeigt eine Umlenkvorrichtung zum Umlenken von Banknoten BN um 180° bei unveränderter Blattgutorientierung relativ zur Transportrichtung. Der Umlenkvorrichtung werden Banknoten BN 1 aus einer ersten Transportstrecke in Pfeilrichtung zugeleitet und als Banknoten BN 2 zu einer nachgeordneten zweiten Transportstrecke in Pfeilrichtung weitergeleitet. In Fig. 3 ist die Umlenkvorrichtung in Seitenansicht dargestellt und in Fig. 4 ein Ausschnitt der Seitenansicht vergrößert wiedergegeben, um Details deutlicher zu zeigen.

Die Umlenkvorrichtung umfasst eine Anlageplatte 1 und eine Deckplatte 2, die einen dazwischen liegenden Spalt 3 definieren, in welchem die Banknoten BN transportiert werden. Die dadurch definierte Transportbahn für die Banknoten BN ist zweistufig und umfasst drei Bereiche. In einem Einzugsbereich 4 ist eine Transportvorrichtung integriert, die durch eine Anzahl von Transportrollen 7a, 7b gebildet wird, welche von oben und unten durch die Platten 1, 2 in den Spalt 3 hineinragen, um von der ersten Transportstrecke zugeführtes Blattgut zu erfassen und den Weitertransport hinsichtlich Transportgeschwindigkeit und Taktung zu koordinieren. Dazu sind die Transportrollen 7a und/ oder 8a entsprechend angetrieben.

Ein zweiter Bereich 5 liegt etwas erhöht zu dem Einzugsbereich 4 und stellt denjenigen Bereich der Umlenkvorrichtung dar, in dem die Banknoten BN um den gewünschten Winkel umgelenkt werden. An den Umlenkbereich 5 schließt als dritter Bereich im Abzugsbereich 6 an, der wieder auf derselben Ebene liegt, wie der Einzugsbereich 4 und der wieder eine Transportvorrichtung in Form von Transportrollen 7b, 8b umfasst, um die im Umlenkbereich 5 umgelenkten Banknoten BN einer zweiten, nachgeordneten Transportstrecke zuzuführen. Auch diese Transportrollen 7b, 8b sind zu diesem Zweck zumindest zum Teil in geeigneter Weise angetrieben.

Zwischen dem Einzugsbereich 4 und dem Umlenkbereich 5 sowie dem Umlenkbereich 5 und dem Abzugsbereich 6 sind die Platten 1, 2 zur Überwindung der Niveaudifferenz zwischen den jeweiligen Bereichen 4, 5 bzw. 5, 6 als Einlaufschräge 9 bzw. Auslaufschräge 10 schräg ausgebildet. Die zugeführte Banknote BN 1 wird somit vom Einzugsbereich 4 mittels der Rollen 7a, 8a über die Einlaufschräge 9 dem auf einem anderen Niveau liegenden Umlenkbereich 5 zugeführt, dort um 180° umgelenkt, wie nachfolgend noch im Detail beschrieben wird, und über die Auslaufschräge 10 zum auf dem ersten Niveau liegenden Abzugsbereich abgeführt und von dort mittels der Transportrollen 7b, 8b an die nachgeordnete Transportstrecke weitergeleitet. Dementsprechend besitzt der Umlenkbereich 5 eine Blattgutzuführzone 5a und eine Blattgutabführzone 5b, an die sich die Einlaufschräge 9 bzw. Auslaufschräge 10 unmittelbar anschließen.

Ein Schieber 11 mit fingerartigen Schieberelementen 12 ist um eine senkrecht zum Umlenkbereich 5 liegenden Drehachse 13 drehbar gelagert. Die fingerartigen Fingerelemente 12 erstrecken sich parallel zur Drehachse 13. Kreisförmige Durchbrechungen 14 sind sowohl in der Anlageplatte 1 als auch in der Deckplatte 2 im Umlenkbereich 5 für die sich von dem Schieber 11 senkrecht erstreckenden Schieberelemente 12 vorgesehen und erstrecken sich bis in die Einlaufschräge 9 und Auslaufschräge 10 hinein. Die Schieberelemente 12 kämmen somit mit der Auflageplatte 1 und der Deckplatte 2 im wesentlichen nur im Umlenkbereich 5, so dass sie umzulenkende Banknoten BN in diesem Bereich kontaktieren und durch Drehen des Schiebers 11 um die Drehachse 13 verschieben können, jedoch nicht mit in den Einzugs- und Abzugsbereichen 4, 6 befindlichen Banknoten BN 1, BN 2 kollidieren können. Dementsprechend lassen sich die umzulenkenden Banknoten BN durch Drehen des Schiebers 11 an ihrer nachlaufenden Kante kontaktieren, wenn die jeweilige Banknote BN dem Umlenkbereich 5 soweit zugeführt wurde, dass auch ihre nachlaufende Kante die Blattgutzuführzone erreicht hat. Die Schieberelemente 12 des Schiebers 11 greifen dann im wesentlichen gleichzeitig an der nachlaufenden Kante an.

Die Fig. 2 bis 5 zeigen zwei Schieber 11, die gemeinsam um die Drehachse 13 drehbar angeordnet und symmetrisch zueinander ausgerichtet sind. Jeder Schieber besitzt vier Schieberelemente 12. Es können auch mehr, z. B. drei oder vier, Schieber oder gegebenenfalls auch nur ein Schieber vorgesehen sein. Genauso können mehr oder weniger Schieberelemente 12 vorgesehen sein.

Des weiteren ist die Umlenkvorrichtung gemäß den Fig. 2 bis 5 zum Umlenken des Blattguts um 180° vorgesehen. Es sind jedoch beliebige Umlenkwinkel insbesondere im Bereich von 0° bis 180° möglich. Besonders geeignet ist die Vorrichtung zum Umlenken des Blattguts um 90°, wenn beispielsweise der Umlenkbereich 5 nur halb so groß gewählt wird, mit Durchbrechungen 14, die anstelle eines Halbkreises lediglich einen Viertelkreis beschreiben. Die Einzugs- und Abzugsbereiche 4, 6 sowie die Einlauf- und Auslaufschrägen 9, 10 sind dann an entsprechender Stelle zu den Blattgutzuführ- und - abführzonen 5a, 5b des verkleinerten Umlenkbereichs 5 angeordnet.

In den Fig. 2 bis 5 liegen die Schieber 11 unterhalb der Anlage- und Deckplatten 1, 2, greifen also von unten in den Umlenkbereich 5 ein. Die gesamte Anordnung lässt sich auch umgedreht einsetzen, so dass die Anlageplatte 1 die Funktion der Deckplatte 2 und die Deckplatte 2 die Funktion der Anlageplatte 1 übernimmt und die Schieber 11 dementsprechend von oben in den zwischen den Platten gebildeten Spalt 3 eingreifen. Auch eine geneigte oder vertikale Anordnung der Umlenkvorrichtung z. B. in einer Banknotenbearbeitungsvorrichtung ist denkbar. Im Falle einer vertikalen Anordnung ist eine Unterscheidung zwischen Anlageplatte 1 und Deckplatte 2 prinzipiell nicht möglich, da beide Platten zumindest auch als eine Platte für die Anlage des Blattguts wirken.

Des weiteren kann im Umlenkbereich 5 der Anlageplatte ein nicht dargestelltes Leitelement entlang einer außen liegenden Seite der Blattguttransportbahn vorgesehen sein, um zu verhindern, dass das Blattgut BN beim Umlenken aufgrund von Fliehkräften seitlich wegrutscht. Eine zusätzliche Möglichkeit ist, die auf das Blattgut BN bezogene Reibkraftsituation so zu gestalten, dass der fliekraftbedingte Effekt nicht eintreten kann. Dies ist z.B. erfüllt, wenn die Summe der Reibkräfte zwischen den Schieberelementen 12 und der Blattgutkante größer ist als die Fliehkraft. Eine konkrete Ausführungsform kann z.B. darin bestehen, dass die Schieberelemente 12 eine die Reibkraft erhöhende Beschichtung aufweisen. Dies kann beispielsweise dadurch erfolgen, dass eine mit der Banknote BN in Kontakt tretende Oberfläche der Schieberelemente 12 mit einem deutlich weicherem Material als dem Blattgut-Material, wie z. B. mit einem Elastomer oder Gummi, etc., oder mit einem deutlich härterem, scharfkantig, körnigem Material als dem Blattgut-Material, wie z.B. mit Diamantkorn oder Korundkorn etc., versehen sind.

Anhand der Fig. 5a bis 5d wird nachfolgend der Umlenkablauf näher erläutert. Darin zeigen die Fig. 5a bis 5d die Umlenkvorrichtung aus den Fig. 2 bis 4 in einer perspektivischen Ansicht von unten, jedoch ohne die Anlageplatte 1, so dass die jeweilige Position der Banknoten BN besser erkennbar wird. Die in Fig. 5c dargestellte Position entspricht der in Fig. 2 in Draufsicht dargestellten Position der Umlenkvorrichtung.

Fig. 5a zeigt die Umlenkvorrichtung zu einem Moment, in dem die nächste, von einer nicht dargestellten ersten Transportstrecke zugeleitete Banknote BN 1 die Vorrichtung noch nicht erreicht hat und die an eine nicht dargestellte zweite Transportstrecke weiterzuleitende Banknote BN 2 die Vorrichtung noch nicht vollständig verlassen hat. In der Umlenkvorrichtung selbst befinden sich drei Banknoten BN, die nachfolgend mit BN a, BN b und BN c bezeichnet sind. Zu dem in Fig. 5a dargestellten Zeitpunkt hat die Banknote BN b die Blattgutzuführzone 5a im wesentlichen vollständig erreicht und die bereits um 180° umgelenkte Banknote BN c hat die Blattgutabführzone schon zum größeren Teil verlassen. Dies ist der Zeitpunkt, an dem die Umlenkung für die Banknote BN b beginnt und für die Banknote BN c abgeschlossen ist. Die an der jeweils nachlaufenden Kante der Banknote BN b, BN c angreifenden Schieberelemente 12 der beiden Schieber 11 liegen dementsprechend jeweils auf einer Linie quer zur Transportrichtung. Die den Umlenkbereich 5 nächstliegenden Einzugsrollen 8a verlieren in etwa zu diesem Zeitpunkt den Kontakt mit der umzulenkenden Banknote BN b, so dass die Banknote BN b im Umlenkbereich 5 lediglich noch mittels des Schiebers 11 verlagert wird. In entsprechender Weise ergreifen die Abzugsrollen 7b, 8b zu demselben Zeitpunkt die vorauseilende Kante der bereits umgelenkten Banknote BN c, so dass ein gleichmäßiger Weitertransport der Banknote in Abzugsrichtung gewährleistet ist. Die Transportgeschwindigkeit der Abzugsrollen 7b, 8b im Abzugsbereich 6 entspricht der Transportgeschwindigkeit der Banknoten im Umlenkbereich 5, so dass nach der Übergabe der umgelenkten Banknote BN c vom Schieber 11 zu den Abzugsrollen 8b jeglicher weiterer Kontakt des sich weiter drehenden Schiebers 11 mit der Banknote BN c ausgeschlossen ist.

Fig. 5b zeigt die Umlenkvorrichtung mit im Vergleich zur Fig. 5a um 45° gedrehten Schiebern 11. Dementsprechend ist die Banknote BN b zu diesem Zeitpunkt bereits um 45° umgelenkt. Die bereits umgelenkte Banknote BN c hat den Umlenkbereich 5 vollständig verlassen und befindet sich im Abzugsbereich 6. Die noch umzulenkende Banknote BN a befindet sich nach wie vor im Einzugsbereich 4. Gut zu erkennen sind die sich bis in die Ein- und Auslaufschrägen 9 bzw. 10 erstreckenden Durchbrechungen 14 für die Schieberelemente 12 und die Tatsache, dass das innen liegende Schieberelement 12 des der umgelenkten Banknote BN c nachdrehenden Schiebers 11 sich noch in einer solchen Durchbrechung 14 befindet, während die drei außen liegenden Schieberelemente 12 die zugehörigen Durchbrechungen 14 bereits verlassen haben und im Abzugsbereich 6 über der Banknote BN c schweben.

Fig. 5c zeigt die Umlenkvorrichtung zu einem Zeitpunkt, bei dem die Banknote BN b bereits zu 90° umgelenkt ist. Die noch umzulenkende Banknote BN a hat die Einlaufschräge 9 erreicht und die bereits umgelenkte Banknote BN c befindet sich zu diesem Zeitpunkt vollständig im Abzugsbereich 6.

Fig. 5d zeigt die Umlenkvorrichtung mit um weitere 45° vorgerückten Schiebern 11. Die im Umlenkbereich 5 befindliche Banknote BN b hat zu diesem Zeitpunkt mit einer Ecke bereits die Auslaufschräge 10 erreicht, während die noch umzulenkende Banknote BN a mit einem Teil die Blattgutzuführzone 5a erreicht hat, von dem Schieber 11 also noch nicht erfasst wird. Die bereits umgelenkte Banknote BN c befindet sich immer noch vollständig in dem Abzugsbereich 6, wenn auch an vorgerückter Position. Die nächstfolgende umzulenkende Banknote BN 1 läuft bereits in den Einzugsbereich 4 ein.

Bei einer weiteren Drehung der Schieber 11 um nochmals 45° stellt sich wieder eine in Bezug auf Fig. 5a beschriebene Situation ein.

## Patentansprüche

1. Vorrichtung zum Umlenken von flachem, rechteckigen Blattgut, insbesondere von blattförmigen Wertdokumenten, wie z. B. Banknoten (BN), von einer ersten Blattguttransportstrecke mit einer ersten Transportrichtung zu einer zweiten Blattguttransportstrecke mit einer zur ersten Transportrichtung verschiedenen zweiten Transportrichtung, umfassend
- eine Anlageplatte (1), die eine Transportbahn für das umzulenkende Blattgut definiert, mit einem Umlenkbereich (5), der eine der ersten Transportstrecke zugewandte Blattgutzuführzone (5a) und eine der zweiten Transportstrecke zugewandte Blattgutabführzone (5b) umfasst, **gekennzeichnet durch**
- mindestens einen Schieber (11) zum Kontaktieren einer nachlaufenden Kante von der Blattgutzuführzone (5a) zugeführtem Blattgut,
wobei der mindestens eine Schieber (11) derart gelagert ist, dass **durch** Verlagerung des mindestens einen Schiebers (11) das in der Blattgutzuführzone (5a) kontaktierte Blattgut entlang der Transportbahn von der Blattgutzuführzone (5a) zur Blattgutabführzone (5b) geschoben wird, unter Beibehaltung der Blattgutorientierung relativ zur Schieberichtung.

2. Vorrichtung nach Anspruch 1, **dadurch gekennzeichnet, dass** der mindestens eine Schieber (11) drehbar gelagert ist.

3. Vorrichtung nach Anspruch 2, **dadurch gekennzeichnet, dass** der mindestens eine Schieber (11) eingerichtet ist, nach Erreichen der Blattgutabführzone (5b) unter Beibehaltung der Drehrichtung wieder zur Blattgutzuführzone (5a) verlagert zu werden.

4. Vorrichtung nach einem der Ansprüche 1 bis 3, **dadurch gekennzeichnet, dass** mindestens zwei der Schieber (11) vorgesehen sind, die relativ zu einem Schieberverlagerungszentrum (13) symmetrisch angeordnet sind.

5. Vorrichtung nach einem der Ansprüche 1 bis 4, **dadurch gekennzeichnet, dass** der mindestens ein Schieber (11) in Verlagerungsrichtung des Schiebers (11) vor der Blattgutzuführzone (5a) in die Blattguttransportbahn eintaucht und hinter der Blattgutabführzone (5b) aus der Blattguttransportbahn wieder auftaucht.

6. Vorrichtung nach Anspruch 5, **gekennzeichnet durch** ein Getriebe für den mindestens einen Schieber (11) zum aktiven Eintauchen des Schiebers in und Auftauchen aus der Blattguttransportbahn.

7. Vorrichtung nach Anspruch 5, **gekennzeichnet durch** eine Einlaufschräge (9) in Blattguttransportrichtung vor der Zuführzone (5a) und eine Auslaufschräge (10) in Blattguttransportrichtung hinter der Blattgutabführzone (5b), die das Niveau der Blattguttransportbahn im Umlenkbereich (5) an ein Niveau der Blattguttransportbahn in Transportrichtung vor und hinter dem Umlenkbereich (5) anpasst, so dass der mindestens eine Schieber (11) der Einlaufschräge (9) in die Blattguttransportbahn eintauchen und im Bereich der Auslaufschräge (10) aus der Blattguttransportbahn wieder auftauchen kann.

8. Vorrichtung nach einem der Ansprüche 1 bis 7, **gekennzeichnet durch** eine Deckplatte (2) die zusammen mit der Anlageplatte (1) einen Spalt (3) definiert, in dem die Blattguttransportbahn liegt.

9. Vorrichtung nach einem der Ansprüche 1 bis 8, **dadurch gekennzeichnet, dass** der mindestens eine Schieber (11) mindestens ein Schieberelement (12), vorzugsweise mindestens 2, vorzugsweise 4 oder mehr Schieberelemente (12) , umfasst und die Anlageplatte (1) und/oder die Deckplatte (2) eine oder mehrere Durchbrechungen (14) im Umlenkbereich (5) aufweist, durch welche hindurch das mindestens eine Schieberelement (12) bei der Verlagerung des Schiebers (11) von der Blattgutzuführzone (5a) zur Blattgutabführzone (5b) zumindest bis in die Blattguttransportbahn ragt.

10. Vorrichtung nach Anspruch 9, **dadurch gekennzeichnet, dass** das mindestens eine Schieberelement (12) bei der Verlagerung des Schiebers (11) von der Blattgutzuführzone (5a) zur Blattgutabführzone (5b) durch die Anlageplatte (1) oder Deckplatte (2) und die Blattguttransportbahn hindurch bis in die entsprechend andere der Anlage- und Deckplatte (1, 2) hinein oder durch diese hindurch ragt.

11. Vorrichtung nach Anspruch 9 oder 10, mit Anspruch 7, **dadurch gekennzeichnet, dass** sich die Durchbrechungen (14) bis in die Einlauf- und Auslaufschrägen (9, 10) erstrecken.

12. Vorrichtung nach einem der Ansprüche 9 bis 11, **dadurch gekennzeichnet, dass** das mindestens eine Schieberelement (12) fingerartig ausgebildet ist.

13. Vorrichtung nach einem der Ansprüche 1 bis 12, **dadurch gekennzeichnet, dass** die erste und die zweite Transportrichtung in einem Winkel von 90° oder mehr zueinander ausgerichtet sind.

14. Vorrichtung nach Anspruch 13, **dadurch gekennzeichnet, dass** die erste und die zweite Transportrichtung in einem Winkel von 180° zueinander ausgerichtet sind.

15. Vorrichtung nach einem der Ansprüche 1 bis 14, **gekennzeichnet durch** eine mit der Schieberverlagerung koordinierte Transporteinrichtung (7a, 8a) in Blattguttransportrichtung vor der Blattgutzuführzone (5a) und/ oder eine mit der Schieberverlagerung koordinierte Transporteinrichtung (7b, 8b) in Blattguttransportrichtung hinter der Blattgutabführzone (5b).

16. Vorrichtung nach Anspruch 15, **dadurch gekennzeichnet, dass** die Transporteinrichtung Transportrollen (7a, 8a bzw. 7b, 8b) umfasst.

17. Vorrichtung nach Anspruch 15 oder 16, **dadurch gekennzeichnet, dass** sich die Anlageplatte (1) bis in den Bereich der Transporteinrichtung (7a, 8a bzw. 7b, 8b) erstreckt.

18. Vorrichtung (100) zum Bearbeiten von blattförmigen Wertdokumenten (BN), insbesondere Banknoten, umfassend eine erste Blattguttransportstrecke und eine zweite Blattguttransportstrecke, **gekennzeichnet durch** eine Umlenkvorrichtung gemäß einem der Ansprüche 1 bis 17 zum Umlenken von Blattgut von der ersten zu der zweiten Blattguttransportstrecke.

19. Vorrichtung nach Anspruch 18, **dadurch gekennzeichnet, dass** die Anlageplatte (1) der Umlenkvorrichtung in einem Winkel zur Horizontalen geneigt oder vertikal ausgerichtet ist.

20. Vorrichtung nach einem der Ansprüche 18 oder 19, **gekennzeichnet durch** eine oder mehrere Einrichtungen zum Messen und Prüfen von Eigenschaften des Blattguts sowie mindestens ein Blattguteingabefach mit Blattgutvereinzeler (300) und mindestens ein Blattgutausgabefach (400, 500).

21. Vorrichtung nach einem der Ansprüche 18 bis 20, **dadurch gekennzeichnet, dass** sie aus mehreren Vorrichtungsmodulen (200) besteht, wobei die Umlenkvorrichtung zwischen der ersten und der zweiten Blattguttransportstrecke an einer Übergabestelle vorhanden ist, an der Blattgut (BN) von einem Vorrichtungsmodul (200) zu einem anderen Vorrichtungsmodul (200) transportiert wird.

## Claims

1. Apparatus for deflecting flat, rectangular sheet material, in particular sheet-shaped documents of value, such as e.g. bank notes (BN), from a first sheet-material transport path with a first transport direction to a second sheet-material transport path with a second transport direction differing from the first transport direction, comprising
- a support plate (1) defining a transport path for the sheet material to be deflected, with a deflecting area (5) comprising a sheet-material supply zone (5a) facing the first transport path and a sheet-material removal zone (5b) facing the second transport path, **characterized by**
- at least one slider (11) for contacting a trailing edge of the sheet material supplied to the sheet-material supply zone (5a),
wherein the at least one slider (11) is disposed in such a fashion that by moving the at least one slider (11) the sheet material contacted in the sheet-material supply zone (5a) is pushed along the transport path from the sheet-material supply zone (5a) to the sheet-material removal zone (5b), while maintaining the orientation of the sheet material relative to the pushing direction.

2. Apparatus according to claim 1, **characterized in that** the at least one slider (11) is disposed rotatably.

3. Apparatus according to claim 2, **characterized in that** the at least one slider (11) is adapted to being moved back to the sheet-material supply zone (5a) after reaching the sheet-material removal zone (5b), while maintaining the rotation direction.

4. Apparatus according to any of claims 1 to 3, **characterized in that** at least two of the sliders (11) are provided, which are arranged symmetrically in relation to a slider movement center (13).

5. Apparatus according to any of claims 1 to 4, **characterized in that** the at least one slider (11) plunges into the sheet-material transport path in the movement direction of the slider (11) upstream of the sheet-material supply zone (5a), and emerges again from the sheet-material transport path downstream of the sheet-material removal zone (5b).

6. Apparatus according to claim 5, **characterized by** a drive for the at least one slider (11) for actively plunging the slider into the sheet-material transport path and emerging therefrom.

7. Apparatus according to claim 5, **characterized by** an oblique supply section (9) in the sheet-material transport direction upstream of the supply area (5a), and an oblique removal section (10) in the sheet-material transport direction downstream of the sheet-material removal zone (5b), adjusting the level of the sheet-material transport path in the deflecting area (5) to a level of the sheet-material transport path in the transport direction upstream and downstream of the deflecting area (5), so that the at least one slider (11) of the oblique supply section (9) can plunge into the sheet-material transport path and emerge again from the sheet-material transport path in the area of the oblique removal section (10).

8. Apparatus according to any of claims 1 to 7, **characterized by** a cover plate (2) defining a gap (3) together with the support plate (1), in which gap the sheet-material transport path is disposed.

9. Apparatus according to any of claims 1 to 8, **characterized in that** the at least one slider (11) comprises at least one slider element (12), preferably at least 2, preferably 4 or more slider elements (12), and the support plate (1) and/or the cover plate (2) has one or several openings (14) in the deflecting area (5), through which the at least one slider element (12) protrudes at least as far as into the sheet-material transport path when the slider (11) is moved from the sheet-material supply zone (5a) to the sheet-material removal zone(5b).

10. Apparatus according to claim 9, **characterized in that**, when the slider (11) is moved from the sheet-material supply zone (5a) to the sheet-material removal zone (5b) the at least one slider element (12) protrudes through the support plate (1) or the cover plate (2) and the sheet-material transport path, as far as into or through the correspondingly other of the support plate and cover plate (1, 2).

11. Apparatus according to claim 9 or 10, with claim 7, **characterized in that** the openings (14) extend as far as into the oblique supply section and oblique removal section (9, 10).

12. Apparatus according to any of claims 9 to 11, **characterized in that** the at least one slider element (12) is of a fingerlike design.

13. Apparatus according to any of claims 1 to 12, **characterized in that** the first and the second transport direction are oriented at an angle of 90° or more in relation to each other.

14. Apparatus according to claim 13, **characterized in that** the first and the second transport direction are oriented at an angle of 180° in relation to each other.

15. Apparatus according to any of claims 1 to 14, **characterized by** a transport device (7a, 8a) coordinated with the movement of the slider, which is disposed upstream of the sheet-material supply zone (5a) in the sheet-material transport direction, and/or a transport device (7b, 8b) coordinated with the movement of the slider, which is disposed downstream of the sheet-material removal zone (5b) in the sheet-material transport direction.

16. Apparatus according to claim 15, **characterized in that** the transport device comprises transport rollers (7a, 8a or 7b, 8b).

17. Apparatus according to claim 15 or 16, **characterized in that** the support plate (1) extends as far as into the area of the transport device (7a, 8a or 7b, 8b).

18. Apparatus (100) for processing sheet-shaped documents of value (BN), in particular bank notes, comprising a first sheet-material transport path and a second sheet-material transport path, **characterized by** a deflecting device according to any of claims 1 to 17 for deflecting sheet material from the first to the second sheet-material transport path.

19. Apparatus according to claim 18, **characterized in that** the support plate (1) of the deflecting device is inclined at an angle to the horizontal or oriented vertically.

20. Apparatus according to any of claims 18 to 19, **characterized by** one or several devices for measuring and checking features of the sheet material, as well as at least one sheet-material input pocket with sheet-material singling device (300) and at least one sheet-material output pocket (400, 500).

21. Apparatus according to any of claims 18 to 20, **characterized in that** it consists of several apparatus modules (200), wherein the deflecting device is provided between the first and the second sheet-material transport path at a delivery point at which sheet-material (BN) is transported from one apparatus module (200) to another apparatus module (200).

## Revendications

1. Dispositif de déviation d'articles plats rectangulaires en forme de feuilles, en particulier de documents de valeur en forme de feuilles tels que des billets de banque (BN), d'un premier trajet de transport d'articles avec une première direction de transport vers un deuxième trajet de transport d'articles avec une deuxième direction de transport différente de la première direction de transport, comprenant
- une plaque support (1), définissant une voie de transport pour les articles à dévier, avec une zone de déviation (5) qui comprend une zone d'amenée d'articles (5a) opposée au premier parcours de transport et une zone de sortie d'articles (5b) opposée au deuxième parcours de transport, **caractérisé par**
- au moins un poussoir (11) entrant en contact avec un bord arrière d'un article amené depuis la zone d'amenée d'articles (5a),
ledit au moins un poussoir (11) étant monté de manière à pousser, par déplacement dudit au moins un poussoir (11), l'article contacté dans zone la d'amenée d'articles (5a) le long de la voie de transport, de la zone d'amenée d'articles (5a) à la zone de sortie d'articles (5b), en conservant l'orientation de l'article par rapport à la direction du poussoir.

2. Dispositif selon la revendication 1, **caractérisé en ce que** ledit au moins un poussoir (11) est monté de manière rotative.

3. Dispositif selon la revendication 2, **caractérisé en ce que** ledit au moins un poussoir (11) est réalisé pour revenir vers la zone d'amenée d'articles (5a) après avoir atteint la zone de sortie d'articles (5b), le sens de rotation restant le même.

4. Dispositif selon l'une des revendications 1 à 3, **caractérisé en ce qu**'il est prévu au moins deux poussoirs (11) qui sont disposés symétriquement par rapport à un centre de déplacement de poussoir (13).

5. Dispositif selon l'une des revendications 1 à 4, **caractérisé en ce que** ledit au moins un poussoir (11) pénètre dans la voie de transport d'articles en amont de la zone d'amenée d'articles (5a) dans la direction de déplacement du poussoir (11) et ressort de la voie de transport d'articles en aval de la zone de sortie d'articles (5b).

6. Dispositif selon la revendication 5, **caractérisé par** un engrenage pour ledit au moins un poussoir (11), pour une plongée et une remontée actives du poussoir dans et hors de la voie de transport d'articles.

7. Dispositif selon la revendication 5, **caractérisé par** une inclinaison d'entrée (9) en amont de la zone d'amenée (5a) dans la direction de transport des articles et une inclinaison de sortie (10) en aval de la zone de sortie d'articles (5b) dans la direction de transport des articles, lesquelles ajustent le niveau de la voie de transport d'articles dans la zone de déviation (5) au niveau de la voie de transport d'articles en amont et en aval de la zone de déviation (5) dans la direction de transport, de telle manière que ledit au moins un poussoir (11) puisse pénétrer dans la voie de transport d'articles dans la zone de l'inclinaison d'entrée (9), et ressortir de la voie de transport d'articles dans la zone de l'inclinaison de sortie (10).

8. Dispositif selon l'une des revendications 1 à 7, **caractérisé par** une plaque de couverture (2) qui définit une fente (3) avec la plaque support (1), où est située la voie de transport d'articles.

9. Dispositif selon l'une des revendications 1 à 8, **caractérisé en ce que** ledit au moins un poussoir (11) comprend au moins un élément de poussoir (12), préférentiellement au moins 2, préférentiellement 4 éléments de poussoir (12) ou plus, et **en ce que** la plaque support (1) et/ou la plaque de couverture (2) présentent une ou plusieurs perforations (14) dans la zone de déviation (5), traversées par ledit au moins un élément de poussoir (12) lors du déplacement du poussoir (11) de la zone d'amenée d'articles (5a) à la zone de sortie d'articles (5b) au moins jusqu'à la voie de transport d'articles.

10. Dispositif selon la revendication 9, **caractérisé en ce que**, lors du déplacement du poussoir (11) de la zone d'amenée d'articles (5a) à la zone de sortie d'articles (5b), ledit au moins un élément de poussoir (12) traverse la plaque support (1) ou la plaque de couverture (2) et la voie de transport d'articles jusqu'à pénétrer dans l'autre plaque, complémentaire de la plaque support ou de la plaque de couverture (1, 2), ou à traverser celle-ci.

11. Dispositif selon la revendication 9 ou la revendication 10, avec la revendication 7, **caractérisé en ce que** les perforations (14) s'étendent jusqu'aux inclinaisons d'entré et de sortie (9, 10).

12. Dispositif selon l'une des revendications 9 à 11, **caractérisé en ce que** ledit au moins un élément de poussoir (12) est réalisé en forme de doigt.

13. Dispositif selon l'une des revendications 1 à 12, **caractérisé en ce que** la première et la deuxième direction de transport forment entre elles un angle de 90° ou plus.

14. Dispositif selon la revendication 13, **caractérisé en ce que** la première et la deuxième direction de transport forment entre elles un angle de 180°.

15. Dispositif selon l'une des revendications 1 à 14, **caractérisé par** un mécanisme de transport (7a, 8a) coordonné au déplacement du poussoir en amont de la zone d'amenée d'articles (5a) dans la direction de transport des articles, et/ou un mécanisme de transport (7b, 8b) coordonné au déplacement du poussoir en aval de la zone de sortie d'articles (5b) dans la direction de transport des articles.

16. Dispositif selon la revendication 15, **characterized in that** le mécanisme de transport comprend des galets de transport (7a, 8a ou 7b, 8b).

17. Dispositif selon la revendication 15 ou la revendication 16, **caractérisé en ce que** la plaque support (1) s'étend jusqu'à la zone du mécanisme de transport (7a, 8a ou 7b, 8b).

18. Appareil (100) pour le traitement de documents de valeur en forme de feuilles (BN), en particulier de billets de banque, comprenant un premier trajet de transport d'articles et un deuxième trajet de transport d'articles, **caractérisé par** un dispositif de déviation selon l'une des revendications 1 à 17, pour dévier des articles du premier au deuxième trajet de transport d'articles.

19. Appareil selon la revendication 18, **caractérisé en ce que** la plaque support (1) du dispositif de déviation est inclinée en formant un angle avec l'horizontale, ou est disposée verticalement.

20. Appareil selon l'une des revendications 18 ou 19, **caractérisé par** un ou plusieurs dispositifs de mesure et de contrôle de propriétés des articles et par au moins un compartiment d'entrée des articles avec un séparateur d'articles (300), et par au moins un compartiment de sortie des articles (400, 500).

21. Appareil selon l'une des revendications 18 à 20, **caractérisé en ce qu'**il est composé de plusieurs modules d'appareil (200), le dispositif de déviation étant présent entre le premier et le deuxième trajet de transport d'articles, à un emplacement de transfert où des articles (BN) sont transportés d'un module d'appareil (200) à un autre module d'appareil (200).
